# FASCICULE DE BREVET EUROPEEN

(11) **EP 1 936 764 B1**
(45) Date de publication et mention de la délivrance du brevet: **31.08.2011**
(21) Numéro de dépôt: 07354056.9
(22) Date de dépôt: 09.10.2007
(51) Int. Cl.: H02G 3/06

(54) **Dispositif d'éclissage de deux canalisations électriques**
Vorrichtung zur Verbindung von zwei Schienensystemen
Device for copling two electrical lines

(30) Priorité: 22.12.2006 FR 0611237
(43) Date de publication de la demande: 25.06.2008
(73) Titulaire: Schneider Electric Industries SAS, 92500 Rueil-Malmaison (FR)
(72) Inventeur: Bouchard, Jean-Luc c/o Schneider Electric Ind. SAS, 38050 Grenoble Cedex 09 (FR); Bouffet, Olivier c/o Schneider Electric Ind. SAS, 38050 Grenoble Cedex 09 (FR); Riche, Jean c/o Schneider Electric Ind. SAS, 38050 Grenoble Cedex 09 (FR); Blochouse, Philippe c/o Schneider Elec. Ind. SAS, 38050 Grenoble Cedex 09 (FR)
(74) Mandataire: Tripodi, Paul

(56) Documents cités:
- EP-A- 0 409 807
- FR-A1- 2 399 752
- FR-A1- 2 647 525

## Description

La présente invention concerne un dispositif d'éclissage de deux canalisations électriques destiné à assurer la jonction de deux canalisations électriques à raccorder, du genre comportant deux demi-coquilles destinées à être montées chacune autour de la moitié des parties d'extrémités des deux gaines des canalisations à raccorder de manière à réaliser une jonction desdites gaines, chaque demi-coquille comportant deux bords longitudinaux et deux bords latéraux, ledit dispositif comportant au moins un joint longitudinal destiné à assurer l'étanchéité entre les deux demi-coquilles et au moins un joint latéral destiné à assurer l'étanchéité entre les demi-coquilles et les gaines, l'étanchéité entre les demi-coquilles et les gaines étant réalisée au moyen de deux joints annulaires élastiques montés respectivement autour des deux parties d'extrémités des deux gaines des deux canalisations à raccorder et sur lesquels viennent en appui les bords latéraux des deux demi-coquilles.

On connaît des systèmes d'éclissage du genre précédemment mentionné dans lesquels des joints sont fixés par collage sur les demi-coquilles. Cette solution nécessite de gros efforts lors de la mise en place de l'éclisse, car lors de cette mise en place, le joint est en frottement sur toute la longueur de la gaine. En outre, la fixation des joints sur les demi-coquilles par collage est difficile à mettre en oeuvre et il est difficile d'obtenir des indices de protection (indices IP) élevés.

Le document FR-A1-2 647 525 décrit un dispositif d'éclissage de deux canalisations électriques destiné à assurer la jonction de deux canalisations électriques à raccorder, comportant deux demi-coquilles destinées à être montées chacune autour de la moitié des parties d'extrémités des deux gaines des canalisations à raccorder de manière à réaliser une jonction des dites gaines, chaque demi-coquille comportant deux bords longitudinaux et deux bord latéraux, ledit dispositif comportant au moins un joint longitudinal destiné à assurer l'étanchéité entre les deux demi-coquilles et au moins un joint latéral destiné à assurer l'étanchéité entre les demi-coquilles et les gaines.

La présente invention propose un dispositif d'éclissage de conception simple, de mise en oeuvre aisée et permettant d'obtenir un indice de protection élevé.

A cet effet, la présente invention a pour objet un dispositif d'éclissage électrique selon la revendication 1.

Selon une réalisation particulière, lesdits joints annulaires sont réalisés en caoutchouc.

Selon une caractéristique particulière, l'une des demi-coquilles comporte deux bords longitudinaux pliés deux fois en équerre de manière à former respectivement deux rebords s'étendant vers l'extérieur de la demi-coquille et permettant le logement respectivement de deux joints d'étanchéité longitudinaux fixés à ladite demi-coquille, tandis que l'autre demi-coquille comporte deux bords pliés une fois en équerre de manière à former deux rebords destinés à venir respectivement en appui contre les deux joints longitudinaux précités.

Selon une autre caractéristique, chaque demi-coquille comporte une partie principale supportant les moyens de raccordement électriques des barres des deux canalisations et deux parties latérales s'étendant en formant un angle compris entre 90° et 95° avec la partie principale de manière à faciliter l'insertion des demi-coquilles sur la gaine.

Selon une autre caractéristique, l'une des demi-coquilles comporte une porte d'accès aux cames de commande des moyens de raccordement électriques des barres des deux canalisations.

Mais d'autres avantages et caractéristiques de l'invention apparaîtront mieux dans la description détaillée qui suit et se réfère aux dessins annexés donnée uniquement à titre d'exemple et dans lesquels :
-La figure 1 est une vue en perspective éclatée d'un dispositif d'éclissage selon l'invention, avant sa mise en place pour réaliser un éclissage de deux gaines de deux canalisations, et
-La figure 2 est une vue partielle en perspective, illustrant une partie de l'une des demi-coquilles du dispositif d'éclissage selon l'invention.

Sur la figure 1 ont été représentées deux canalisations électriques 1,2 destinées à être reliées électriquement au moyen d'un dispositif d'éclissage selon l'invention. Ces canalisations 1,2, de manière connue en soi, comportent un certain nombre de barres conductrices 3 superposées et s'étendant parallèlement les unes aux autres, l'ensemble étant logé dans une gaine 4.
Le dispositif d'éclissage selon l'invention comporte deux demi-coquilles 5,6, présentant chacune une paroi principale 7 et deux parois latérales 8,9, deux bords longitudinaux 13,14,33,34 et deux bords latéraux 31,32,37,38. L'une 5, des demi-coquilles, supporte par l'intermédiaire de sa face principale 7, des moyens de raccordement électriques 10 des barres 3 commandés par des cames 11. La seconde 6 des demi-coquilles 5,6, comporte une porte 12 d'accès auxdites cames 11. La seconde demi-coquille 6 comporte deux bords longitudinaux 13,14 pliés deux fois à angle droit de manière à former respectivement deux rebords en saillie 15,16 vers l'extérieur de la demi-coquille 5, et à l'intérieur desquels sont fixés respectivement deux joints longitudinaux 17,18. La première demi-coquille 6 comporte deux bords 33,34 pliés une fois en équerre de manière à former deux rebords 35,36 destinés à venir respectivement en appui contre les deux joints longitudinaux précités. Le dispositif selon l'invention comporte également deux joints annulaires en caoutchouc 19,20 montés respectivement autour des parties d'extrémités 21,22 des deux canalisations 1,2 à raccorder électriquement. Chaque joint annulaire 19,20 supporte également deux pièces de section triangulaire 23,24 et 25,26 de matière en caoutchouc dont seul l'un est visible sur ces figures, s'étendant en travers desdits joints annulaires et situés respectivement d'un côté et de l'autre de la canalisation 1,2 au niveau de la jonction entre les demi-coquilles 5,6, ces pièces de section triangulaire 23,24 et 25,26 représentant une zone de jonction d'étanchéité. A cet effet, les deux joints longitudinaux 17,18 s'étendent sur une partie seulement de la longueur de la demi-coquille 6, et laissent subsister aux deux extrémités de ladite demi-coquille un espace 27,28 et 29,30, chaque espace étant destiné à recevoir une pièce de section triangulaire 23,24 et 25,26 de matière en caoutchouc. Ainsi, cette demi-coquille 5 présente quatre espaces destinés à recevoir respectivement les quatre pièces de section triangulaire élastiques.

La mise en place du dispositif d'éclissage va être décrite brièvement dans ce qui suit. Les deux demi-coquilles 5,6 viennent se fermer sur les deux joints annulaires 19,20. Les joints annulaires 19,20 assurent l'étanchéité entre la gaine 4 et les demi-coquilles 5,6, lesquelles viennent en appui sur les joints annulaires 19,20 par leurs bords latéraux 31,32,37,38. Les joints longitudinaux 17,18 assurent l'étanchéité sur la partie longitudinale des deux demi-coquilles 5,6. La jonction entre les deux étanchéités est réalisée par les pièces de section triangulaire 23,24,25 26 de matière prévus sur les joints annulaires 19,20, lesdites pièces de section triangulaire venant se loger dans les espaces libres 27 à 30 présentés aux extrémités des bords longitudinaux des demi-coquilles 5,6. Les parois latérales 8,9 de chaque demi-coquille 5,6 forment avec la paroi principale 7 un angle compris entre 90° et 95°, avantageusement de 92,5°, cette pente permettant de limiter l'effort d'insertion.

On a donc réalisé suivant l'invention, un dispositif d'éclissage de conception simple et de mise en oeuvre aisée par le fait que les joints annulaires sont faciles à mettre en place sur les gaines des canalisations et ne glissent plus le long de la gaine. La présence de ces joints annulaires permet également de garantir un indice de protection élevé quelque soit la position du produit.

Bien entendu, l'invention n'est pas limitée aux modes de réalisation décrits et illustrés qui n'ont été donnés qu'à titre d'exemple.

Au contraire, l'invention comprend tous les équivalents techniques des moyens décrits ainsi que leurs combinaisons si celles-ci sont réalisées suivant son esprit.

## Revendications

1. Dispositif d'éclissage de deux canalisations électriques destiné à assurer la jonction de deux canalisations électriques à raccorder, du genre comportant deux demi-coquilles destinées à être montées chacune autour de la moitié des parties d'extrémités des deux gaines des canalisations à raccorder de manière à réaliser une jonction desdites gaines, chaque demi-coquille comportant deux bords longitudinaux et deux bords latéraux, ledit dispositif comportant au moins un joint longitudinal destiné à assurer l'étanchéité entre les deux demi-coquilles et au moins un joint latéral destiné à assurer l'étanchéité entre les demi-coquilles (5,6) et les gaines (4), l'étanchéité entre les demi-coquilles (5,6) et les gaines (4) étant réalisée au moyen de deux joints annulaires élastiques (19,20) montés respectivement autour des deux parties d'extrémités (21,22) des deux gaines des deux canalisations (1,2) à raccorder et sur lesquels viennent en appui les bords latéraux (31,32) des deux demi-coquilles (5,6), **caractérisé en ce que** l'étanchéité entre les deux demi-coquilles est réalisée au moyen de deux joints longitudinaux, chaque joint étant monté entre deux bords longitudinaux en regard des deux demi-coquilles, et **en ce que** la jonction entre les deux étanchéités respectivement l'étanchéité entre la gaine (4) et les deux demi-coquilles (5,6) et l'étanchéité entre les deux demi-coquilles (5,6) est réalisée au moyen, pour chaque anneau élastique (19,20) de **deux** pièces de section triangulaire élastiques (23,24) et (25,26) fixées sur chaque joint annulaire (19,20) et s'étendant transversalement auxdits joints, lesdites pièces de section triangulaire étant situées au niveau de la jonction entre les deux demi-coquilles, et **en ce que** les deux joints longitudinaux (17,18) ne s'étendent pas sur toute la longueur des rebords (15,16) de la demi-coquille (5,6) de manière à libérer deux espaces (27 à 30) aux deux extrémités de chaque rebord pour permettre le logement respectivement des quatre pièces de section triangulaire (23 à 26) de matière précités.

2. Dispositif selon la revendication 1, **caractérisé en ce que** lesdits joints annulaires sont réalisés en caoutchouc.

3. Dispositif selon la revendication 1 ou 2, **caractérisé en ce que** l'une des demi-coquilles (5,6), comporte deux bords longitudinaux (13,14) pliés deux fois en équerre de manière à former respectivement deux rebords (15,16) s'étendant vers l'extérieur de la demi-coquille et permettant le logement respectivement de deux joints d'étanchéité longitudinaux (17,18) fixés à ladite demi-coquille (5), tandis que l'autre demi-coquille (6) comporte deux bords (33,34) pliés une fois en équerre de manière à former deux rebords (35,36) destinés à venir respectivement en appui contre les deux joints longitudinaux précités (17,18).

4. Dispositif selon l'une quelconque des revendications précédentes, **caractérisé en ce que** chaque demi-coquille (5,6) comporte une partie principale (7) supportant les moyens de raccordement électriques (5,6) des barres des deux canalisations et deux parties latérales (8,9) s'étendant en formant un angle compris entre 90° et 95° avec la partie principale (7) de manière à faciliter l'insertion des demi-coquilles (5,6) sur la gaine (4).

5. Dispositif selon l'une quelconque des revendications précédentes, **caractérisé en ce que** l'une (6) des demi-coquilles (5,6) comporte une porte d'accès (12) aux cames (11) de commande des moyens de raccordement électriques (10) des barres (3) des deux canalisations (1,2).

## Claims

1. A device for splicing two electric wiring systems designed for joining two electric wiring systems to be connected to one another, of the kind comprising two half-shells each designed to be fitted around one half of the end parts of two sheaths of the wiring systems to be connected to one another so as to perform joining of said sheaths, each half-shell comprising two longitudinal edges and two lateral edges, said device comprising at least one longitudinal seal designed to provide tightness between the two half-shells and at least one lateral seal designed to provide tightness between the half-shells (5,6) and the sheaths (4), tightness between the half-shells (5,6) and the sheaths (4) being achieved by means of two flexible annular seals (19,20) fitted respectively around the two end parts (21,22) of the two sheaths of two wiring systems (1,2) to be connected to one another and on which the lateral edges (31,32) of the two half-shells (5,6) press, **characterized in that** tightness between the two half-shells is achieved by means of two longitudinal seals, each seal being fitted between two longitudinal edges facing the two half-shells, and that the junction between the two tightnesses, respectively the tightness between the sheath (4) and the two half-shells (5,6) and the tightness between the two half-shells (5,6), is achieved for each flexible annular seal (19,20) by means of two flexible parts of triangular cross-section (23,24) and (25,26) fixed onto each annular seal (19,20) and extending transversely to said seals, said parts of triangular cross-section being located at the level of the junction between the two half-shells, and that the two longitudinal seals (17,18) do not extend over the whole length of the edges (15,16) of the half-shell (5,6) so as to free two spaces (27 to 30) at both ends of each edge to enable the above-mentioned four parts of triangular cross-section (23 to 26) to be respectively housed.

2. The device according to claim 1, **characterized in that** said annular seals are made of rubber.

3. The device according to claim 1 or 2, **characterized in that** one of the half-shells (5,6) comprises two longitudinal edges (13,14) folded twice into a bracket so as to respectively form two edges (15,16) extending towards the outside of the half-shell and enabling respectively two longitudinal sealing rings (17,18) fixed to said half shell (5) to be housed, whereas the other half-shell (6) comprises two edges (33,34) folded once into a bracket so as to form two edges (35,36) designed to respectively press against the above-mentioned two longitudinal seals (17,18) .

4. The device according to any one of the foregoing claims, **characterized in that** each half-shell (5,6) comprises a main part (7) supporting the electric connecting means (5,6) of the bars of the two wiring systems and two lateral parts (8,9) extending to form an angle comprised between 90° and 95° with the main part (7) so as to facilitate insertion of the half-shells (5,6) onto the sheath (4).

5. The device according to any one of the foregoing claims, **characterized in that** one (6) of the half-shells (5,6) comprises an access door (12) to the cams (11) controlling the electric connecting means (10) of the bars (3) of the two wiring systems (1,2).

## Patentansprüche

1. Schienenverbinder zur Kopplung von zwei miteinander zu verbindenden Schienenverteilersystemen, welcher Verbinder gattungsgemäß zwei Halbschalen umfasst, die dazu dienen, um jeweils eine der Endabschnittshälften der zwei Installationskanäle der beiden miteinander zu verbindenden Schienenverteilersysteme geführt zu werden, um so die beiden genannten Installationskanäle miteinander zu koppeln, wobei an jeder Halbschale zwei Längsränder und zwei Seitenränder ausgebildet sind und der genannte Verbinder mindestens eine Längsdichtung, die dazu dient, die Dichtigkeit zwischen den beiden Halbschalen zu gewährleisten, sowie mindestens eine Seitendichtung umfasst, die dazu dient, die Dichtigkeit zwischen den beiden Halbschalen (5,6) einerseits und dem Installationskanal (4) andererseits zu gewährleisten, wobei die Dichtigkeit zwischen den Halbschalen (5, 6) und den Installationskanälen (4) mithilfe von zwei elastischen Ringdichtungen (19, 20) gewährleistet wird, die um die beiden Endabschnitte (21, 22) der beiden Installationskanäle der beiden miteinander zu verbindenden Schienenverteilersysteme (1, 2) geführt sind und an denen sich die Seitenränder (31, 32) der beiden Halbschalen (5, 6) abstützen, **dadurch gekennzeichnet, dass** die Dichtigkeit zwischen den beiden Halbschalen mithilfe von zwei Längsdichtungen gewährleistet wird, wobei jede Dichtung zwischen zwei einander gegenüberliegenden Längsrändern der beiden Halbschalen montiert ist, dass die Verbindung an den beiden dichten Übergängen, d.h. dem dichten Übergang zwischen dem Installationskanal (4) und den beiden Halbschalen (5, 6) einerseits und dem dichten Übergang zwischen den beiden Halbschalen (5, 6) andererseits, an jeder elastischen Ringdichtung (19, 20) mithilfe von zwei biegsamen Elementen (23, 24), (25, 26) mit dreieckigem Querschnitt gewährleistet wird, die im Stoßbereich der beiden Halbschalen auf jeder Ringdichtung (19, 20) montiert und quer zu den genannten Dichtungen angeordnet sind, und dass die beiden Längsdichtungen (17, 18) nicht über die gesamte Länge der Randleisten (35, 16) der Halbschalen (5, 6) verlaufen, derart, dass an den Enden jeder Randleiste jeweils ein Freiraum (27 bis 30) zur Aufnahme eines der vier aus dem genannten Material bestehenden Elemente mit dreieckigem Querschnitt (23 bis 26) ausgebildet ist.

2. Schienenverbinder nach Anspruch 1, **dadurch gekennzeichnet, dass** die Ringdichtungen aus Gummi bestehen.

3. Schienenverbinder nach Anspruch 1 oder 2, **dadurch gekennzeichnet, dass** eine der Halbschalen (5) zwei zweifach rechtwinklig umbogene Längsränder (13,14) aufweist, derart dass zwei Randleisten (15, 16) gebildet werden, die nach außen aus der Halbschale herausstehen und das Einsetzen jeweils einer, an der genannten Halbschale (5) zwei befestigten Längsdichtung (17, 18) erlauben, während die andere Halbschale (6) zwei einfach rechtwinklig umbogene Ränder (33, 34) aufeist, derart dass zwei Randleisten (35, 36) gebildet werden, die dazu dienen, sich an den genannten Längsdichtungen (17, 18) abzustützen.

4. Schienenverbinder nach irgendeinem der vorhergehenden Ansprüche, **dadurch gekennzeichnet, dass** jede Halbschale (5, 6) einen Hauptabschnitt (7), der die elektrischen Anschlussmittel (5, 6) der Sammelschienen der beiden Schienenverteilersysteme trägt, sowie zwei Seitenteile (8,9) umfasst, die in einem Winkel von 90 bis 95 ° zum Hauptabschnitt (7) angeordnet sind, um so das Aufstecken der beiden Halbschalen (5, 6) auf dem Installationskanal (4) zu erleichtern.

5. Schienenverbinder nach irgendeinem der vorhergehenden Ansprüche, **dadurch gekennzeichnet, dass** eine (6) der Halbschalen (5, 6) eine Zugangstür (12) mit Kurvenscheiben (11) zur Ansteuerung der elektrischen Anschlussmittel der Sammelschienen (3) der beiden Schienenverteilersysteme (1, 2) umfasst.
